# EUROPÄISCHE PATENTSCHRIFT

(11) **EP 0 118 834 B1**
(45) Veröffentlichungstag und Bekanntmachung des Hinweises auf die Patenterteilung: **20.01.1988**
(21) Anmeldenummer: 84102131.4
(22) Anmeldetag: 29.02.1984
(51) Int. Cl.: H01J 61/34, H01J 9/40, H01J 5/54

(54) **Einseitig gesockelte Niederdruckentladungslampe und Verfahren zur Herstellung**
Low-pressure discharge lamp with one-sided lamp base and its method of manufacture
Lampe à décharge à basse pression avec culot à un côté et procédé de fabrication

(30) Priorität: 04.03.1983 DE 3307780
(43) Veröffentlichungstag der Anmeldung: 19.09.1984
(73) Patentinhaber: Patent-Treuhand-Gesellschaft für elektrische Glühlampen mbH, 81543 München (DE)
(72) Erfinder: Steeger, Gerhard, Dr., D-8900 Augsburg (DE); Plischke, Josef, D-8900 Augsburg (DE)

(56) Entgegenhaltungen:
- EP-A- 0 076 503
- DE-A- 2 835 574
- GB-A- 2 023 924
- US-A- 2 001 501

## Beschreibung

Die Erfindung betrifft eine einseitig gesockelte Niederdruckentladungslampe, die einen Fußteil, einen mit diesem gasdicht verbundenen, eine Gas- und/oder Metalldampffüllung enthaltenden, mit einem Sockel versehenen Außenkolben, zwei mit Stromzuführungen versehene, innerhalb des Außenkolbens am Fußteil angeordnete vorheizbare Elektroden sowie ein oder zwei ebenfalls innerhalb des Außenkolbens angeordnete U-förmige Innenrohre aus Glas aufweist, wobei das erste Ende eines der geraden Schenkel jedes Innenrohres die Stromzuführungen einer der vorheizbaren Elektroden gasdicht umschließt und das zweite Ende des anderen geraden Schenkels jedes Innenrohres eine Öffnung aufweist, die in der Nähe des Fußteils angeordnet ist.

Lampen mit einen derartigen Konstruktionsaufbau werden aufgrund ihrer gegenüber herkömmlichen Niederdruckentladungslampen stark verkürzten Bauforn als Kompaktlampen bezeichnet. Mit einem Vorschaltgerät sowie einem Zündelement versehen und einem Schraubsockel ausgestattet, lassen sich diese Lampen in üblichen Glühlampenfassungen betreiben. Solche Kompaktlampen sind daher bei entsprechender Konstruktion für den direkten Ersatz von Glühlampen geeignet. Infolge ihres höheren Wirkungsgrades für die Umsetzung der aufgenommenen elektrischen Energie in sichtbares Licht und aufgrund ihrer längeren Lebensdauer sind Kompaktlampen wirtschaftlicher als Glühlampen. Trotz dieses klaren Vorteils konnten sich Kompaktlampen bisher nicht durchsetzen. Zum einen sind die bisher vorgeschlagenen Konstruktionen noch zu aufwendig, wodurch die Herstellungskosten ansteigen und damit auch der Anschaffungspreis für den Endverbraucher oberhalb der Schwelle der Kaufbereitschaft liegt, zum anderen ist bei den Lampen mit einfacherer Konstruktion die abgegebene Lichtleistung noch nicht befriedigend. Das allgemeine Bestreben bei der Entwicklung von Kompaktlampen geht dahin, eine hohe Lichtabgabe und gute Farbwiedergabe bei möglichst glühlampenähnlicher Größe, Form und Preisgestaltung zu erreichen.

Aus der DE-A-28 35 574 ist z. B. eine einseitig gesockelte Niederdruckentladungslampe bekannt, bei der in einem Außenkolben mindestens ein mit dem ersten Ende eine vorheizbare Elektrode gasdicht umschließendes und mit dem anderen Ende eine Öffnung zum Lampenkolben hin aufweisendes U-förmiges Innenrohr angeordnet ist. Die gasdichte Verschmelzung zwischen U-förmigem Innenrohr und vorheizbarer Elektrode einerseits sowie den die Gasfüllung umschließenden Außenkolben andererseits erfolgt dabei mittels eines Schmelzverbindungsglases und einer als Fußteil dienenden Chromeisenplatte. Das Verlöten aller Teile mit diesem Schmelzverbindungsglas erfordert eine aufwendige und damit relativ teure Herstellungstechnik. Zudem ist dieses Verfahren für die Herstellung großer Mengen auf vollautomatischen Maschinen wegen der häufig auftretenden Lötfehler weniger geeignet.

Des weiteren wurde in der EP-A-0 076 503 eine einseitig gesockelte Niederdruckentladungslampe vorgeschlagen, bei der zur Herstellung der Einschmelzung ein vorgeformter Teller entsprechend der vorliegenden Erfindung verwendet wurde. Dieses Dokument fällt unter Artikel 54 (3) EPÜ und es sei darauf hingewiesen, daß dieses Dokument für die Frage der erfinderischen Tätigkeit nicht von Bedeutung ist. Der hierbei verwendete vorgeformte Teller ist mit seinem länglichrunden Aufnahmeteil oben angeordnet, so daß dieser nach dem Einschmelzen der Elektroden und der Innenrohre dem Lampeninnern zugewandt ist. Der mit dem Außenkolben verschmolzene, nach außen gerichtete Rand des Tellers weist nach unten und bildet die Befestigungsmöglichkeit für den Lampensockel.

Beide Konstruktionen der Kompaktlampen weisen den gemeinsamen Nachteil auf, daß die Elektroden oberhalb des Sockelrandes liegen, wodurch die üblicherweise nach längerer Brenndauer schwarz gewordenen Elektrodenräume sichtbar sind. Außerdem liegen die offenen Enden der U-förmigen Innenrohre ebenfalls oberhalb des Sockelrandes. Bei nicht mit einer Leuchtstoffschicht versehenen Außenkolben ist hier die freie, den Außenkolben durchquerende blaue Quecksilberentladung sichtbar.

Aufgabe der Erfindung ist es, eine einseitig gesockelte Niederdruckentladungslampe der eingangs erwähnten Art zu schaffen, die als Kompaktlampe kleiner Leistungsaufnahme in bezug auf Form, Größe und Lichtabgabe mit einer Glühlampe vergleichbar und damit in bestehenden Leuchten verwendbar ist. Die Lampenkonstruktion soll eine Fertigung auf Maschinen mit hoher Leistung ermöglichen, um das Endprodukt preisgünstig anbieten zu können. Die Sockelhülse soll dabei gleichzeitig die Elektrodenräume der Innenrohre sowie die freie Entladungsstrecke abdecken.

Eine Niederdruckentladungslampe mit den im Oberbegriff des Hauptanspruchs genannten Merkmalen ist erfindungsgemäß dadurch gekennzeichnet, daß sowohl die Elektroden als auch die Öffnungen unterhalb des oberen Sockelrandes und damit unsichtbar angeordnet sind, und daß das aus Glas bestehende Fußteil aus einem oberen, nach außen gerichteten und konzentrisch zur Lampenlängsachse angeordneten, die Verschmelzung mit dem Außenkolben bildenden Rand und aus einem unteren, zum Sockel der Lampe gerichteten Aufnahmeteil länglichrunden Querschnitts sowie einem die Randinnenkante mit dem Aufnahmeteil verbindenden, hohlzylindrischen Mittelteil besteht, dessen Durchmesser kleiner als der Durchmesser des Randes und gleich groß wie die Länge des Aufnahmeteils ist, wobei die Stromzuführungen der vorheizbaren Elektroden sowie das erste Ende jedes U-förmigen Innenrohres in das Aufnahmeteil eingeschmolzen sind. Die Brennspannung der Lampe und damit deren Leistungsaufnahme wird durch eine Verlängerung der Entladungsbahn vorteilhaft erhöht, indem man jeder der zwei vorheizbaren Elektroden ein U-förmiges Innenrohr zuordnet. Die Längsachsen der geraden Schenkel beider U-förmiger Innenrohre bilden dabei in der Draufsicht im wesentlichen die Eckpunkte einer Raute oder eines Quadrats, dessen Diagonalen einen auf der Lampenlängsachse liegenden Schnittpunkt bilden. Die gasdichte Einschmelzung der ersten Enden der U-förmigen Innenrohre mit den Stromzuführungen der vorheizbaren Elektroden und dem oberen, zum Lampeninnern gerichteten Aufnahmeteil des vorgeformten Tellers ist erfindungsgemäß in Form einer Quetschung ausgebildet, wobei die Länge der Quetschung etwa der Länge des Aufnahmeteils entspricht. Dieser die ersten Enden der U-förmigen Innenrohre aufnehmende untere Aufnahmeteil des Tellers weist vor dem Quetschvorgang eine länglichrunde Öffnung auf, deren lichte Breite etwas größer als der Außendurchmesser der Innenrohre ist. In einer besonderen Ausgestaltung der Erfindung können die die halbrunden Endstücke der länglichrunden Öffnung verbindenden Teilstücke zur Lampenlängsachse eingezogen sein, so daß in der Unteransicht angenähert die Form einer Acht entsteht. Der obere, nach außen gerichtete Tellerrand ist kreisförmig und konzentrisch zur Lampenlängsachse ausgebildet, wobei dessen Durchmesser an den Innendurchmesser des vorzugsweise lichtstreuend ausgeführten Außenkolbens angepaßt ist. Die gasdichte Verschmelzung dieser beiden Teile kann weitgehend auf konventionellen Einschmelzmaschinen für Glühlampen erfolgen. Der den länglichrunden Aufnahmeteil und den konzentrischen Rand des vorgeformten Tellers verbindende Mittelteil ist hohlzylindrisch gestaltet. Der Durchmesser des Mittelteils ist gleich groß wie die Länge des Aufnahmeteils und kleiner als der Durchmesser des Randes des vorgeformten Tellers.

Das Entladungsgefäß, bestehend aus Außenkolben und insbesondere den U-förmigen Innenrohren. enthält als Füllung vorzugsweise Quecksilber und ein Edelgas. Bei besonders engen Innenrohren kann im Innern, in der Nähe des geschlossenen Endes eine amalgambildende Substanz angebracht sein. Dadurch wird bewirkt, daß das durch die im Betrieb auftretenden thermischen Zustände in den Außenkolben gewanderte Quecksilber in einem ständigen dynamischen Prozeß wieder zurückgeführt wird, so daß das ganze Volumen des bzw. der Innenrohre gleichmäßig mit Quecksilberdampf ausgefüllt ist. Die von der Niederdruckentladung erzeugte UV-Strahlung wird durch entsprechende Leuchtstoffbeschichtungen auf der Innenfläche der Innenrohre sowie ggf. auf der Innenoberfläche des Außenkolbens in sichtbare Strahlung umgesetzt. Es hat sich als vorteilhaft erwiesen, einen sogenannten Dreibandenleuchtstoff einzusetzen, der jeweils rot. grün und blau emittierende Einzelkomponenten enthält.

In bezug auf die Beschichtung des Außenkolbens, soweit dieser nicht mit einer Leuchtstoffschicht versehen wurde, sind unterschiedliche Ausführungsformen möglich. Wie bei Glühlampen gebräuchlich, ist eine Klarglas- oder eine lichtstreuende Oberfläche, wie z. B. eine Innenmattierung oder eine silizierte Beschichtung möglich.

Der Außenkolben ist am elektrodenseitigen Ende mit einem Sockel versehen, über den der elektrische Anschluß der Lampe vorgenommen wird. Vorteilhaft ist ein elektrischer Schraubsockel verwendet, der in übliche Glühlampenfassungen einsetzbar ist. Die Lampe kann aber auch mit beliebigen anderen Sockeln ausgestattet sein. In Verbindung mit einem innerhalb. des Sockels angeordneten Vorschalt- und Zündgerät ist der Betrieb der Lampe in jeder entsprechenden Glühlampenfassung möglich. Die erfindungsgemäße Lampe kann jedoch auch über eine übliche Vorschaltdrossel betrieben werden, die z. B. als Adapter zu der Lampe ausgeführt oder Bestandteil der Leuchte ist.

Die Herstellung der Niederdruckentladungslampe erfolgt auf einfache Weise. Wesentlichen Anteil hieran trägt der vorgeformte Teller, dessen Herstellung in der oben zitierten EP-A-0 076 503 ausführlich beschrieben wurde. Bei der sich anschließenden Lampenfertigung weist ein mit den vorheizbaren Elektroden versehenes Gestell vorteilhaft einteilige Stromzuführungen auf, die z. B. mittels eines Perlfußes gehaltert sein können. Es sind jedoch ebenso während des Einschmelzvorganges in einer Aufnahme gehalterte Gestelle denkbar. Anstelle der einteiligen können auch mehrteilige Stromzuführungen verwendet werden. Über zwei dieser in definiertem Abstand gehalterten Gestelle wird der vorgeformte Teller mit seinem Rand nach oben gesetzt. Anschließend werden von oben die zwei U-förmigen Innenrohre mit jeweils ihren ersten geraden Schenkeln derart in den unteren, länglichrunden Teil des vorgeformten Tellers geführt, daß ihre nicht mit Leuchtstoff beschichteten ersten Enden die Gestelle umgeben. Die so zusammengefügten Teile werden im Bereich des Aufnahmeteils des Tellers auf eine für die Verformung des Glases geeignete Temperatur erwärmt. Während des sich nun anschließenden Quetschvorganges, bei dem auf besonders gute Positionierung aller Teile zu achten ist, werden beide Gefäßabdichtungen der U-förmigen Innenrohre in einem einzigen Arbeitsgang hergestellt.

Die Weiterverarbeitung zur fertigen Lampe erfolgt weitgehend nach bekannten Arbeitsschritten. So wird die Verschmelzung des Außenkolbens mit dem oberen, konzentrisch zur Lampenachse angeordneten Rand des Tellers auf einer Einschmelzmaschine mit Halsabfall vorgenommen oder der auf Verformungstemperatur gebrachte Kolbenhals wird mittels einer Rolle an den erwärmten Rand des Tellers angedrückt. Nach dem Pumpen. Füllen und Sockeln ist die Lampe betriebsbereit.

Die erfindungsgemäße Niederdruckentladungslampe weist neben kompakten Abmessungen gute lichttechnische Eigenschaften auf. Der zuvor beschriebene Innenaufbau ist sowohl konstruktiv wie auch fertigungstechnisch einfach und ergibt eine ausreichende Länge des Entladungsweges. Die Verwendung des vorgeformten Tellers mit dem Einschmelzrand nach oben hat gegenüber dessen umgedrehter Verwendung nach dem bereits vorgeschlagenen Einschmelzverfahren den Vorteil, daß sowohl die Elektroden wie auch der freie Teil der Entladung quer durch den Außenkolben unterhalb des Sockelrandes und damit unsichtbar angeordnet sind. Durch die Verlagerung der Quetschung um die Höhe des vorgeformten Tellers nach unten ergibt sich zusätzlich eine Verlängerung des nutzbaren Entladungsweges, wodurch bei einem - im Vergleich zu den bekannten Kompaktlampen - gleich großen Außenkolben eine höhere Lampenleistung erzielt wird. Außerdem entsteht links und rechts der Quetschung ein zusätzlich nutzbarer Raum, in dem z. B. eine Vorschalt- und Zündvorrichtung untergebracht werden können.

Die Erfindung ist anhand der folgenden Figuren näher erläutert. In schematischer Darstellung ist ein Ausführungsbeispiel wiedergegeben.
Figur 1 Vorderansicht des vorgeformten Tellers
Figur 2a Draufsicht des vorgeformten Tellers in einer ersten Ausführungsform
Figur 2b Draufsicht des vorgeformten Tellers in einer anderen Ausführungsform
Figur 3 Seitenansicht eines U-förmigen Innenro h res
Figur 4 Draufsicht des zusammengesetzten Grundaufbaues vor dem Quetschen
Figur 5 eingeschmolzene Lampe
Figur 6 fertige Lampe in perspektivischer Ansicht

Der in Figur 1 und 2 dargestellte vorgeformte Teller 1 weist einen oberen, nach außen gerichteten Rand 3 auf, der in der Draufsicht kreisrund gestaltet ist und die künftige Verschmelzungslinie mit dem Außenkolben bildet. Der untere, bei der fertigen Lampe zum Sockel gerichtete Aufnahmeteil 2 hat die Querschnittsform einer länglichrunden Öffnung. Diese Öffnung ist zur Aufnahme der ersten Enden der U-förmigen Innenrohre vorgesehen. Die lichte Breite B ist an den Außendurchmesser der Innenrohre angepaßt und die Länge L entspricht etwa der Länge der späteren Quetschung. In der Figur 2b weisen die die halbrunden Endstücke der länglichrunden Öffnung verbindenden Teilstücke zur Lampenlängsachse Einschnürungen 16 auf, wodurch angenähert die Form einer Acht entsteht. Der Mittelteil4 zwischen dem Aufnahmeteil 2 und dem Rand 3 wird durch ein im wesentlichen hohlzylinderförmiges Stück gebildet, dessen Durchmesser kleiner als der des Randes 3 und gleich groß wie die Länge L des Aufnahmeteils 2 ist. Die Höhe des Tellers 1 beträgt ca. 25 mm und der Rand 3 weist einen Durchmesser von ca. 37 mm bis 40 mm auf. Der Durchmesser des hohlzylinderförmigen Mittelteils beträgt ca. 30 mm.

In der Figur 3 ist ein U-förmiges Innenrohr 5 mit zwei geraden Schenkeln 6 und 7 dargestellt. Der erste Schenkel 6 ist gegenüber dem anderen Schenkel 7 ca. 10 mm verlängert ausgeführt. Das verlängerte Ende 8 des ersten Schenkels 6 ist zum Einführen in den Aufnahmeteil 2 des Tellers 1 vorgesehen und trägt keine Leuchtstoffbeschichtung. Der andere Schenkel 7 weist an seinem unteren Ende eine verbleibende Öffnung 9 auf. Das Innenrohr 5 weist einen Außendurchmesser von ca. 12 mm auf. Bei einer Wandstärke von ca. 1,0 mm ergibt sich dann ein Innendurchmesser von ca. 10,0 mm. Zwischen den Schenkeln 6 und 7 verbleibt ein Freiraum von ca. 3 mm.

Der in Figur 4 vormontierte Grundaufbau veranschaulicht die Anordnung zweier gleicher, mit Leuchtstoff beschichteter U-förmiger Innenrohre 5 und 5' im Aufnahmeteil 2 des Tellers 1 in der Draufsicht. Die vier Schenkel 6, 7 und 6', 7' verlaufen dabei parallel zueinander, wobei deren Längsachsen die Eckpunkte einer Raute oder eines Quadrats bilden. Die die Eckpunkte verbindenden Diagonalen D und D' schneiden sich in der Lampenlängsachse. Innerhalb der Schenkel 6 und 6' befinden sich die einen Perifuß aufweisenden vorheizbaren Elektroden (nicht dargestellt). Die Erwärmung und Quetschung des so gehalterten vormontierten Grundaufbaues erfolgt entlang der Länge L der länglichrunden Öffnung des Aufnahmeteils 2. Von der Unterseite des Tellers 1 wird dabei gleichzeitig ein in Lampenlängsachse angeordnetes Pumprohr (nicht dargestellt) in den Aufnahmeteil 2 eingequetscht.

Dem gequetschten, vormontierten Grundaufbau aus der Figur 4 ist anschließend ein röhrenförmiger Außenkolben 10 mit einem Außendurchmesser von ca. 38 mm bis ca. 50 mm übergestülpt. der mit dem oberen Rand 3 des Tellers 1 verschmolzen ist. Diese Fertigungsstufe ist in der Figur 5 dargestellt. Aus der fertig eingeschmolzenen Lampe ragen aus dem Unterteil des Tellers 1 das ebenfalls in die Quetschung einbezogene Pumprohr 11 sowie die zu den vorheizbaren Elektroden 12 und 12' durch die Quetschung geführten Stromzuführungspaare 13 und 13'. Die Stromzuführungen 13 und 13' können ein- oder mehrteilig ausgeführt sein. Als Material eignet sich besonders ein Kupfermanteldraht.

Nachdem die Lampe gepumpt und gefüllt ist, wird das Pumprohr 11 dicht an dem Unterteil der Quetschung des Tellers 1 abgeschmolzen und mit einem Sockel 14 versehen, wie in der Figur 6 dargestellt. Für den direkten Anschluß an das Netz - z. B. bei einem Austausch gegen eine Glühlampe - kann in die Sockelhülse 15 eine elektronische Zünd- und Vorschalteinrichtung integriert sein.

Eine Niederdruckentladungslampe gemäß der Erfindung weist eine Entladungslänge durch die beiden U-förmigen Innenrohre von ca. 460 mm auf. Als Füllung enthält die Kompaktlampe Quecksilber in einer Menge von ca. 10 mg sowie etwa 300 Pa Argon. Bei einer zugeführten Leistung von ca. 16 W weist die Lampe eine Brennspannung von ca. 95 V und einen Lampenstrom von ca. 200 mA auf. Die Höhe des Lichtstromes liegt bei etwa 1 000 Im.

## Patentansprüche

1. Einseitig gesockelte Niederdruckentladungslampe, die einen Fußteil (1), einen mit diesem gasdicht verbundenen, eine Gas- und/oder Metalldampffüllung enthaltenden, mit einem Sockel (14, 15) versehenen Außenkolben (10), zwei mit Stromzuführungen (13, 13') versehene, innerhalb des Außenkolbens (10) am Fußteil angeordnete vorheizbare Elektroden (12, 12') sowie ein oder zwei ebenfalls innerhalb des Außenkolbens (10) angeordnete U-förmige Innenrohre (5, 5') aus Glas aufweist, wobei das erste Ende (8) eines der geraden Schenkel (6) jedes Innenrohres (5, 5') die Stromzuführungen einer der vorheizbaren Elektroden (12, 12') gasdicht umschließt und das zweite Ende des anderen geraden Schenkels (7) jedes Innenrohres (5.5') eine Öffnung (9) aufweist, die in der Nähe des Fußteils (1) angeordnet ist, dadurch gekennzeichnet, daß sowohl die Elektroden (12, 12') als auch die Öffnungen (9) unterhalb des oberen Sockelrandes und damit unsichtbar angeordnet sind, und daß das aus Glas bestehende Fußteil aus einem oberen, nach außen gerichteten und konzentrisch zur Lampenlängsachse angeordneten, die Verschmelzung mit dem Außenkolben (10) bildenden Rand (3) und aus einem unteren, zum Sockel (14, 15) der Lampe gerichteten Aufnahmeteil (2) länglichrunden Querschnitts sowie einem die Randinnenkante mit dem Aufnahmeteil (2) verbindenden, hohlzylindrischen Mittelteil (4) besteht, dessen Durchmesser kleiner als der Durchmesser des Randes (3) und gleich groß wie die Länge (L) des Aufnahmeteils (2) ist, wobei die Stromzuführungen (13, 13') der vorheizbaren Elektroden (12, 12') sowie das erste Ende (8) jedes U-förmigen Innenrohres (5, 5') in das Aufnahmeteil (2) eingeschmolzen sind.

2. Niederdruckentladungslampe nach Anspruch 1, dadurch gekennzeichnet, daß jeder vorheizbaren Elektrode (12, 12') ein U-förmiges Innenrohr (5, 5') zugeordnet ist, wobei die Längsachsen der geraden Schenkel der U-förmigen Innenrohre (5, 5') in der Draufsicht im wesentlichen die Eckpunkte einer Raute oder eines Quadrates bilden, dessen Diagonalen (D. D') einen auf der Lampenlängsachse liegenden Schnittpunkt bilden.

3. Niederdruckentladungslampe nach Anspruch 1 und 2, dadurch gekennzeichnet, daß die gasdichte Einschmelzung der ersten Enden (8) der U-förmigen Innenrohre (5, 5') mit den Stromzuführungen (13, 13') der vorheizbaren Elektroden (12, 12') und dem unteren, zum Lampensockel gerichteten Aufnahmeteil (2) des Fußteils (1) in Form einer Quetschung ausgebildet ist, wobei die Länge der Quetschung etwa der Länge (L) des Aufnahmeteils (2) entspricht.

4. Niederdruckentladungslampe nach Anspruch 1 bis 3, dadurch gekennzeichnet, daß die gasdichte Verschmelzung des Außenkolbens (10) mit dem oberen, nach außen gerichteten Rand (3) des Fußteils (1) in der Draufsicht in Form eines Kreises ausgebildet ist, dessen Mittelpunkt auf der Lampenlängsachse liegt.

5. Niederdruckentladungslampe nach Anspruch 1 bis 4, dadurch gekennzeichnet, daß die Innenoberfläche der U-förmigen Innenrohre (5, 5') und/oder des Außenkolbens (10) mit einer Leuchtstoffschicht versehen ist.

6. Niederdruckentladungslampe nach Anspruch 5, dadurch gekennzeichnet, daß die Leuchtstoffschicht aus drei verschiedenen Leuchtstoffkomponenten besteht.

7. Niederdruckentladungslampe nach Anspruch 1 bis 6, dadurch gekennzeichnet, daß die Innenoberfläche des Außenkolbens (10) eine lichtstreuende Oberfläche aufweist.

8. Verfahren zur Herstellung einer einseitig gesockelten Niederdruckentladungslampe nach Anspruch 1 bis 7, das die folgenden Arbeitsgänge aufweist :
a) Haltern der mit vorheizbaren Elektroden (12, 12') versehenen Stromzuführungen (13, 13') in Relation zu einem aus Glas bestehenden Fußteil, der einen oberen, nach außen gerichteten und konzentrisch zur Lampenlängsachse angeordenten Rand (3), einen unteren, zum Sockel (14, 15) der Lampe gerichteten Aufnahmeteil (2) langlich wurden Querschnitts sowie einen die Randinnenkante mit dem Aufnahmeteil verbindenden, hohlzylindrischen Mittelteil (4) aufweist, dessen Durchmesser kleiner als der Durchmesser des Randes (3) und gleich groß wie die Länge (L) des Aufnahmeteils (2) ist, wobei deren einzuschmelzender Bereich in der Höhe des Aufnahmeteils (2) des Fußteils angeordnet ist ;
b) Einführen der jeweils ersten Enden (8) der U-förmigen Innenrohre (5, 5') in den eine länglichrunde Offnung aufweisenden Aufnahmeteil (2) des Fußteils, wobei diese Enden ihrerseits jeweils eine vorheizbare Elektrode (12, 12') umgeben ;
c) Erwärmen im Bereich des Aufnahmeteils (2) des Fußteils auf eine für die Verformung des Glases geeignete Temperatur, wobei gleichzeitig die in diesem befindlichen ersten Enden (8) der U-förmigen Innenrohre (5, 5') erweicht werden ;
d) Ausführen eines Quetschvorganges der positionierten, durch die Erwärmung erweichten Glasteile, wobei die gasdichte Einschmelzung beider U-förmiger Innenrohre (5, 5') in einem Arbeitsgang erfolgt ;
e) Überstülpen des Außenkolbens (10) über den so erhaltenen Grundaufbau, wobei dessen unterer Teil den oberen, nach außen gerichteten Rand (3) des Fußteils um einen bestimmten Betrag überragt ;
f) Erwärmen der in kontinuierliche Drehbewegung versetzten Anordnung im Bereich des oberen, nach außen gerichteten Randes (3) des Fußteils auf eine für die Verformung des Glases geeignete Temperatur, wobei der den Rand (3) des Fußteils überragende Teil des Außenkolbens (10) durch sein Eigengewicht nach unten abfällt und eine gasdichte Verschmelzung des Außenkolbens (10) mit dem erwärmten Rand (3) des Fußteils erfolgt, oder statt des Arbeitsganges f)
g) Erwärmen der in kontinuierliche Drehbewegung versetzten Anordnung im Bereich des oberen, nach außen gerichteten Randes (3) des Fußteils auf eine für die Verformung des Glases geeignete Temperatur, wobei der erwärmte Teil des Außenkolbens (10) mittels einer Rolle gegen den ebenfalls erwärmten Rand (3) des Fußteils gedrückt und gasdicht verschmolzen wird ;
h) Versehen der Lampe mit einem Sockel (14, 15), dessen Hülse die Elektroden (12, 12') sowie die freie Entladungsstrecke abdeckt.

## Claims

1. A low-pressure discharge lamp with a lamp base at one end, which has a bottom part (1), an external bulb (10) which is connected to the latter with a gas-tight seal, is filled with gas and/or metal vapour and is provided with a lamp base (14, 15), two preheatable electrodes (12, 12') which are provided with current supply leads (13, 13') and disposed inside the external bulb (10) on the bottom part, and one or two U-shaped internal tubes (5, 5') which are made of glass and are also disposed inside the external bulb (10), wherein the first end (8) of one of the straight parts (6) of each internal tube (5, 5') forms a gas-tight enclosure around the current supply leads of one of the preheatable electrodes (12, 12') and the second end of the other straight part (7) of each internal tube (5, 5') has an opening which is disposed in the vicinity of the bottom part (1), characterised in that both the electrodes (12,12') and the openings (9) are located below the upper rim of the lamp base and are thus invisible, and in that the bottom part is made of glass and consists of an outwardly-directed upper rim (3) disposed concentrically with the longitudinal axis of the lamp and forming a glass-to-metal seal with the external bulb (10), a lower holding part (2) which has an oval cross-section and faces towards the base (14, 15) of the lamp, and a hollow cylindrical middle part (4) which connects the inside edge of the rim with the holding part (2) and the diameter of which is less than the diameter of the rim (3) and equal to the length (L) of the holding part (2), the current supply leads (13, 13') of the preheatable electrodes (12, 12') and the first end (8) of each U-shaped internal tube (5, 5') being fused into the holding part (2).

2. A low-pressure discharge lamp as claimed in Claim 1, characterised in that each preheatable electrode (12, 12') is allocated a U-shaped internal tube (5, 5') and when viewed from above the longitudinal axes of the straight parts of the U-shaped internal tubes (5, 5') essentially form the corner points of a rhombus or a square the diagonals (D. D') of which form a point of intersection on the longitudinal axis of the lamp.

3. A low-pressure discharge lamp as claimed in Claim 1 and 2, characterised in that the gas-tight glass-to-metal seal of the first ends (8) of the U-shaped internal tubes (5, 5') with the power supply conductors (13, 13') of the preheatable electrodes (12, 12') and the lower holding part (2) of the bottom part (1) facing the lamp base is in the form of a pinching and the length of the pinching roughly corresponds to the length (L) of the holding part (2).

4. A low-pressure discharge lamp as claimed in Claim 1 to 3, characterised in that when viewed from above, the gas-tight glass-to-metal seal of the external bulb (10) with the upper outwardly-directed rim (3) of the bottom part (1) is in the form of a circle, the centre of which lies on the longitudinal axis of the lamp.

5. A low-pressure discharge lamp as claimed in Claim 1 to 4, characterised in that the internal surface of the U-shaped internal tubes (5, 5') and/or of the external bulb (10) is provided with a coating of fluorescent material.

6. A low-pressure discharge lamp as claimed in Claim 5, characterised in that the coating of fluorescent material consists of three different fluorescent components.

7. A low-pressure discharge lamp as claimed in Claim 1 to 6, characterised in that the internal surface of the external bulb (10) has a light- diffusing surface.

8. A method of manufacturing a low-pressure discharge lamp with a lamp base at one end as claimed in Claim 1 to 7, which has the following operating steps :
a) positioning the current supply leads (13, 13') provided with preheatable electrodes (12, 12') in relation to a bottom part made of glass having an upper outwardly-directed rim (3) disposed concentrically with the longitudinal axis of the lamp, a lower holding part (2) with an oval cross-section facing towards the base (14, 15) of the lamp, and a hollow cylindrical middle part (4) which connects the inside edge of the rim with the holding part and the diameter of which is less than the diameter of the rim (3) and equal to the length (L) of the holding part (2), their portion to be fused-in being located level with the holding part (2) of the bottom part ;
b) introducing the respective first ends (8) of the U-shaped internal tubes (5, 5') into the holding part (2) of the bottom part which exhibits an oval opening, these ends for their part each surrounding a preheatable electrode (12, 12') ;
c) heating in the region of the holding part (2) of the bottom part to a temperature suitable for deformation of the glass, during which the first ends (8) of the U-shaped internal tubes (5, 5') in this holding part are softened ;
d) pinching the positioned glass parts softened by the heating, the gas-tight glass-to-metal seal for both the U-shaped internal tubes (5, 5') being formed in one operation ;
e) placing the external bulb (10) over the basic structure so obtained with its lower part projecting over the upper outwardly-directed rim (3) of the bottom part by a predetermined amount ;
f) heating the continuously rotated arrangement in the area of the upper outwardly-directed rim (3) of the bottom part to a temperature suitable for deformation of the glass, during which the part of the external bulb (10) projecting over the rim (3) of the bottom part settles due to its own weight and forms a gas-tight glass-to-metal seal between the external bulb (10) and the heated rim (3) of the bottom part. or, instead of operation f),
g) heating the continuously rotated arrangement in the region of the upper outwardly-directed rim (3) of the bottom part to a temperature suitable for deformation of the glass, during which the heated part of the external bulb (10) is pressed against the similarly heated rim (3) of the bottom part by means of a roller and fused to form a gas-tight seal ;
h) fitting the lamp with a base (14, 15), the sleeve of which covers the electrodes (12, 12') and the free discharge path.

## Revendications

1. Lampe à décharge à basse pression, pourvue d'un culot d'un côté, présentant une embase (1), une ampoule externe (10) reliée de façon étanche aux gaz à l'embase, contenant un remplissage de gaz et/ou de vapeur métallique et munie d'un culot (14, 15), deux électrodes (12, 12') pouvant être préchauffées, munies d'arrivées de courant (13, 13') et disposées sur l'embase dans l'ampoule externe (10), ainsi qu'un ou deux tubes internes (5,5') en verre, de forme en U, disposés également à l'intérieur de l'ampoule externe (10), la première extrémité (8) d'une des branches droites (6) de chaque tube interne (5, 5') entourant de façon étanche aux gaz les arrivées de courant d'une des électrodes (12, 12') et la seconde extrémité de l'autre branche droite (7) de chaque tube interne (5, 5') présentant une ouverture (9) qui est disposée à proximité de l'embase (1), caractérisée en ce que les électrodes (12, 12') aussi bien que les ouvertures (9) sont disposées au-dessous du bord supérieur du culot, de sorte qu'elles ne sont pas visibles, et que l'embase, en verre, est constituée d'un bord (3) supérieur, dirigé vers l'extérieur et disposé concentriquement à l'axe longitudinal de la lampe, bord qui forme la jonction obtenue par fusion avec l'ampoule externe (10), d'une partie réceptrice (2) inférieure, de forme ovale en section droite et dirigée vers le culot (14.15) de la lampe, ainsi que d'une partie centrale (4), en forme de cylindre creux, qui relie le côté intérieur du bord à la partie réceptrice (2), dont le diamètre est inférieur au diamètre du bord (3) et égal ou supérieur à la longueur (L) de la partie réceptrice (2), les arrivées de courant (13, 13') des électrodes (12, 12') et la première extrémité (8) de chaque tube interne (5, 5') étant scellées dans la partie réceptrice (2).

2. Lampe selon la revendication 1, caractérisée en ce qu'un tube interne (5, 5') en U est coordonné à chaque électrode (12, 12') pouvant être préchauffée, l'agencement étant tel que les axes longitudinaux des branches droites des tubes intérieurs (5, 5') en U forment essentiellement. dans une vue de dessus, les angles d'un losange ou d'un carré dont les diagonales (D, D') forment une intersection située sur l'axe longitudinal de la lampe.

3. Lampe selon les revendications 1 et 2, caractérisée en ce que le scellement étanche aux gaz des premières extrémités (8) des tubes internes (5, 5') en U, avec les arrivées de courant (13. 13') des électrodes (12, 12') et la partie réceptrice inférieure (2), dirigée vers le culot de la lampe, de l'embase (1), est réalisé sous forme d'un pincement dont la longueur correspond à peu près à la longueur (L) de la partie réceptrice (2).

4. Lampe selon les revendications 1 à 3, caractérisée en ce que le scellement étanche aux gaz de l'ampoule externe (10) sur le bord supérieur (3), dirigé vers l'extérieur, de l'embase (1) est réalisé, vu de dessus, sous forme d'un cercle dont le centre est situé sur l'axe longitudinal de la lampe.

5. Lampe selon les revendications 1 à 4, caractérisée en ce que la surface intérieure des tubes internes (5, 5') en U et/ou de l'ampoule externe (10) est pourvue d'une couche de substance fluorescente.

6. Lampe selon la revendication 5, caractérisée en ce que la couche de substance fluorescente est constituée de trois différents composants de substance fluorescente.

7. Lampe selon les revendications 1 à 6, caractérisée en ce que la surface intérieure de l'ampoule externe (10) produit la dispersion de la lumière.

8. Procédé pour fabriquer une lampe à décharge à basse pression, pourvue d'un culot d'un côté, selon les revendications 1 à 7, comprenant les opérations suivantes :
a) maintien des arrivées de courant (13, 13') munies d'électrodes (12, 12') pouvant être préchauffées, par rapport à une embase en verre, laquelle présente un bord supérieur (3) dirigé vers l'extérieur et concentrique à l'axe longitudinal de la lampe, une partie réceptrice inférieure (2), dirigée vers le culot (14, 15) de la lampe, partie réceptrice qui possède en section droite une forme ovale, ainsi qu'une partie centrale (4), ayant la forme d'un cylindre creux et reliant le côté intérieur du bord à la partie réceptrice, partie centrale dont le diamètre est inférieur au diamètre du bord (3) et égal à la longueur (L) de la partie réceptrice (2), la région à sceller de la partie centrale étant disposée à la hauteur de la partie réceptrice (2) de l'embase ;
b) insertion des premières extrémités (8) des tubes internes (5, 5') en U dans la partie réceptrice (2) de l'embase, présentant une ouverture ovale, chacune de ces extrémités entourant une électrode (12, 12') ;
c) chauffage de la région d'embase formant la partie réceptrice (2), jusqu'à une température convenant à la déformation du verre, avec ramollissement simultané des premières extrémités (8) des tubes internes (5, 5'), se trouvant dans cette partie réceptrice ;
d) exécution d'une opération de pincement ou de compression des pièces en verre mises en position et ramollies par le chauffage, de manière que le scellement étanche aux gaz des deux tubes internes (5, 5') en U s'effectue en une seule opération ;
e) emboîtement de l'ampoule externe (10) par-dessus de l'assemblage de base ainsi obtenu, de manière que la partie inférieure de l'ampoule dépasse d'une quantité déterminée le bord supérieur (3), dirigé vers l'extérieur, de l'embase ;
f) chauffage de l'ensemble, animé d'un mouvement de rotation continu, dans la région du bord supérieur (3) dirigé vers l'extérieur de l'embase, a une température convenant à la déformation du verre, de manière que la partie d'ampoule (10) dépassant le bord (3) de l'embase tombe sous l'effet de son poids et qu'une jonction étanche aux gaz s'établisse entre l'ampoule externe (10) et le bord chauffé (3) de l'embase. ou, à la place de l'opération f)
g) chauffage de l'ensemble, animé d'un mouvement de rotation continu, dans la région du bord supérieur (3) dirigé vers l'extérieur de l'embase, à une température convenant à la déformation du verre, avec pressage de la partie chauffée de l'ampoule externe (10) contre le bord (3) de l'embase, également chauffé, au moyen d'un galet, de manière à établir une jonction scellée étanche aux gaz ;
h) disposition sur la lampe d'un culot (14.15) avec un manchon qui recouvre les électrodes (12, 12') et le trajet de décharge libre.
